# EUROPÄISCHE PATENTSCHRIFT

(11) **EP 0 199 311 B1**
(45) Veröffentlichungstag und Bekanntmachung des Hinweises auf die Patenterteilung: **22.08.1990**
(21) Anmeldenummer: 86105411.2
(22) Anmeldetag: 18.04.1986
(51) Int. Cl.: F02F 1/30, F02F 1/04, B22D 19/00

(54) **Verfahren zum Eingiessen von Einlagen in einen Zylinderkopf**
Method of casting in of inserts in a Cylinder head
Méthode pour insérer à la coulée des pièces raffortées dans une culasse

(30) Priorität: 19.04.1985 DE 3514121
(43) Veröffentlichungstag der Anmeldung: 29.10.1986
(73) Patentinhaber: Klöckner-Humboldt-Deutz Aktiengesellschaft, 51149 Köln (DE)
(72) Erfinder: Schmitz, Toni, D-5000 Köln 91 (DE)

(56) Entgegenhaltungen:
- DE-C- 940 075
- GB-A- 942 169
- US-A- 4 100 669

## Beschreibung

Die Erfindung betrifft ein Verfahren zum Eingießen von Einlagen in einen Zylinderkopf mit Zylinderkopfschrauben aufnehmenden Bohrungen nach dem Oberbegriff des Anspruchs 1.

Aus der DE-B 12 94 095 ist ein Zylinderkopf bekannt, in dem zur Einleitung der von den Zylinderkopfschrauben auf den Zylinderkopf zu übertragenden Kräften als Hülsen ausgebildete Einlagen angeordnet sind. Diese Hülsen ragen zylinderkopfdeckelseitig aus dem Zylinderkopf heraus und werden während des Gießvorgangs des Zyliderkopfes in dem Formkörper fixiert. Bei diesem bekannten Zylinderkopf sind die Hülsen vor dem Gießvorgang fertig bearbeitet. Sie müssen daher sehr genau in dem Formkörper positioniert werden. Da die Hülsenbohrungen und die sich an die Hülsen zylinderkopfbodenseitig anschließendem Zylinderkopfbohrungen unterschiedliche Durchmesser aufweisen, müssen diese mit einem jeweils genau passenden Formkern während des Gießvorgangs ausgefüllt sein.

Schon bei geringen Fluchtungsfehlern der Hülsen und Zylinderkopfbohrungen ist der Zylinderkopf unbrauchbar, da ein Nacharbeiten der Bohrungen u.a. wegen der geringen Hülsen-dicke nicht möglich ist. Der bekannte Zylinderkopf muß daher mit einem hohen fertigungstechnischen und gießtechnischen Aufwand hergestellt werden.

Aus der DE-C 940 075 ist ein Zylinderkopf bekannt, der zur Abstützung der Zylinderkopfschraubenköpfe in den Zylinderkopf eingegossene Einlagen aufweist. Dabei sollen die Einlagen die von den Zylinderkopfschrauben verursachte spezifische Belastung des Zylinderkopfes senken. Angaben, wie die Einlagen beim Gießen des Zylinderkopfes ausgebildet sind und womit die Einlagen beim Gießen des Zylinderkopfes in dem notwendigen Formkörper gehalten werden, sind der genannten Schrift nicht zu entnehmen.

Die US-A 4,100,669 behandelt eine Metallguß-Putzmaschine und beschreibt speziell, wie in ein Kettenglied der Putzmaschine ein Stift eingegossen wird, der nachträglich durchbohrt wird.

Der Erfindung liegt die Aufgabe zugrunde, ein Verfahren zum Eingießen von Einlagen in einem Zylinderkopf anzugeben, wobei die Einlagen sicher in dem Formkörper gehalten werden und die Haltevorrichtung unproblematisch entfernbar ist.

Diese Aufgabe wird erfindungsgemäß durch die kennzeichnenden Merkmale des ersten Anspruchs gelöst. Dadurch, daß die Einlage aus Vollmaterial besteht und mit einer Haltevorrichtung versehen ist, die sich in Richtung der nachträglich einzubringenden Bohrung erstreckt und in dem Formkörper festgelegt ist, wird eine einfache Fixiermöglichkeit der Einlage in dem Formkörper erreicht. Weiterhin wird der Durchmesser der Haltevorrichtung vorzugsweise in dem von dem Zylinderkopf umgossenen Bereich kleiner gewählt als die später in diesem Bereich einzubringende Bohrung. Dadurch ist sichergestellt, daß die Haltevorrichtung beim weiteren Bearbeiten des Zylinderkopf gänzlich ausgebohrt wird. Außerdem ist eine derartig von dem Zylinderkopf umgossene Einlage unempfindlich gegenüber kleinen Toleranzabweichungen hinsichtlich ihrer Positionierung, da die für die weitere Verwendbarkeit des Zylinderkopfes wesentlich Zylinderkopfschraubenbohrung nach dem Gießen des Zylinderkopfes angebracht wird. Dabei wird die Bohrung für die Zylinderkopfschraube vorteilhaft zusammen mit anderen Bearbeitungsvorgängen an dem Zylinderkopf hergestellt.

Um die von einer Zylinderkopfschraube auf den Zylinderkopf zu übertragende Kraft möglichst gleichmäßig in den Zylinderkopf einzuleiten, ist die Einlage als Scheibe ausgebildet und die Haltevorrichtung mittig an der Scheibe befestigt. Dadurch wird auch bei einer geringen Exzentrität der später anzubringenden Bohrung für die Zylinderkopfschraube eine noch gleichmäßige Pressungsverteilung in bezug auf die Kraftübertragung von der Scheibe auf den Zylinderkopf gewährleistet.

Nach einer weiteren Ausbildung der Erfindung ist die Haltevorrichtung einteilig mit der Scheibe gefertigt. Somit kann die Scheibe zusammen mit der Haltevorrichtung z.B. aus Grauguß einstückig gegossen sein. Es können aber auch andere Befestigungsvarianten der Haltevorrichtung an der Scheibe zweckmäßig sein; je nach Materialwahl von Scheibe und Haltevorrichtung ist ein Verbinden durch z.B. Schweißen, Kleben, Löten und Schrauben möglich.

In einer vorteilhaften Ausgestaltung ist die Haltevorrichtung als zylindrischer Stift ausgebildet. Diese Ausbildungsform wird dann gewählt werden, wenn die Haltevorrichtung sich koaxial entlang der später anzubringenden Bohrung für die Zyliderkopfschraube zur Fixierung in dem Formkörper erstreckt.

Nach einer weiteren Ausbildung der Erfindung ist es vorteilhaft die Haltevorrichtung kegelstumpfförmig auszubilden, wobei das verjüngte Ende der Haltevorrichtung an der Scheibe befestigt ist. Diese Ausbildung wird vorzugsweise dann gewählt werden, wenn die Scheibe in dem Zylinderkopf nahe einer Öffnung wie z.B. Einlaßkanal, Auslaßkanal oder Kühlraum angeordnet ist. In diesem Fall wird die Scheibe mit der kegelstumpfförmig ausgebildeten Haltevorrichtung in dem Formkern befestigt. Dabei ist der Durchmesser der Haltevorrichtung in den von dem Zylinderkopf umgossenen Teilabschnitt zweckmäßigerweise kleiner als der spätere Bohrungsdurchmesser. Es kann auch zweckmäßig sein, die zylindrische Ausbildung der Haltevorrichtung mit der kegelstumpfförmigen Ausbildung zu kombinieren, um beispielsweise, wie zuvor beschrieben, die Haltevorrichtung entlang der später anzubringenden Bohrung für die Zylinderkopfschraube als zylindrischen Stift auszubilden und in dem Bereich, in dem die Haltevorrichtung in dem Formkörper befestigt ist, kegelstumpfförmig enden zu lassen. Dadurch wird eine besonders sichere Befestigung in dem Formkörper erreicht.

Weitere Merkmale der Erfindung ergeben sich aus der Beschreibung und der Zeichnung, in der Ausführungsbeispiele der Erfindung dargestellt sind und im folgenden näher beschrieben sind.

Es zeigt:
Fig. 1 einen Schnitt durch einen fertigen Zylinderkopf mit eingesetzten Zylinderkopfschrauben,
Fig. 2 einen Schnitt durch den Zylinderkopf nach dem und 3 Gießvorgang, wobei unterschiedliche Ausführungen der Haltevorrichtungen dargestellt sind.

In einen Zylinderkopf 1, der vorzugsweise aus Leichtmetall gegossen ist, sind Scheiben 2 und 3 angeordnet, die die von den Zylinderkopfschrauben 4 zu übertragenden Zugkräfte gleichmäßig in den Zylinderkopf 1 einleiten. Die Scheiben 2 und 3 sind auf ihren von den Zylinderkopfschraubenköpfen 4a abgewandten Seiten mit einem größeren Durchmesser 2a und 3a versehen, als auf den zu den Zylinderkopfschraubenköpfen 4a weisenden Seiten 2b und 3b. Die Scheiben 2 und 3 sind auf den Seiten 2b und 3b mit im rechten Winkel zu den Bohrungen 5 und 6 stehenden bearbeiteten Ausnehmungen 7 und 8 versehen. Die Ausnehmungen 7 und 8, die zusammen mit den Bohrungen 5 und 6 durch die Öffnungen 9 und 10 angebracht werden können, gewährleisten eine verzugsfreie Kraftübertragung von den Zylinderkopfschrauben 4 auf die Scheiben 2 und 3 und somit auf den Zylinderkopf 1. Die im Bereich eines Gaswechselkanals 11 angeordnete Öffnung 10 wird nach erfolgter Montage der Zylinderkopfschrauben 4 von einem Deckel 12 verschlossen. Die Öffnung 9 kann bei dem hier dargestellten luftgekühlten Zylinderkopf offen bleiben. Soll der Raum 13 der sich zwischen der Öffnung 9 und der Scheibe 2 erstreckt, bei einem flüssigkeitsgekühlten Zylinderkopf 1 als kühlmitteldurchströmter Raum 13 benutzt werden, so wird die Öffnung 9 analog zu der Öffnung 10 mit einem Stopfen verschlossen.

Die Figuren 2 und 3 zeigen den Zylinderkopf 1 unmittelbar nach dem Gießvorgang. Dabei ist in Fig. 2 eine Ausführungsform der Scheiben 2' und 3' mit je einem angegossenen zylindrischen Stift 14 und 15 dargestellt. Dabei erstrekken sich die beiden Stifte 14 und 15 entlang den später anzubringenden Bohrungen 5' und 6' und sind in dem nicht weiter dargestellten Formkörper fixiert. In Fig. 3 ist ein Zylinderkopf 1" mit eingegossenen Scheiben 2" und 3" dargestellt, wobei in diesem Ausführungsbeispiel die Haltevorrichtungen als kegelstumpfförmig ausgebildete Haltevorrichtungen 16 und 17 dargestellt sind. Die kegelstumpfförmig ausgebildeten Haltevorrichtungen 16 und 17 weisen mit ihrem sich verdickenden Ende in den Raum 13" bzw. in den Gaswechselkanal 11" und sind während des Gießvorgangs in dem nicht dargestellten Formkern festgelegt. Dabei weisen die kegelstumpfförmig erweiterten Enden der Haltevorrichtungen 16 und 17 einen größeren Durchmesser auf als die nachträglich anzubringenden Bohrungen 5" bzw. 6".

## Patentansprüche

1. Verfahren zum Eingießen von Einlagen in einen Zylinderkopf (1, 1', 1"), wobei in den Zylinderkopf (1, 1', 1") und in die Einlagen Bohrungen (5, 5', 5") zur Aufnahme von Zylinderkopfschrauben (4) einarbeitbar sind, wobei jede Bohrung auf der dem Schraubenkopf (4a) zugewandten Seite die etwa koaxial zur Bohrungsachse liegende Einlage aufweist, die aus einem anderen Material als der Zylinderkopf (1, 1', 1'') besteht und beim Gießen des Zylinderkopfes (1, 1', 1") zumindest teilweise vom Zylinderkopf (1, 1', 1") umgossen wird, dadurch gekennzeichnet, daß eine die Einlage in einem Formkörper fixierende Haltevorrichtung sich in Richtung der nachträglich einzubringenden Bohrung (5, 5', 5") er streckt und zumindest in einem Teilabschnitt einen Durch messer aufweist, der kleiner als der Bohrungsdurchmesser ist, so daß die Haltevorrichtung beim weiteren Bearbeiten des Zylinderkopfes gänzlich ausgebohrt wird.

2. Verfahren nach Anspruch 1, dadurch gekennzeichnet, daß die Haltevorrichtung mittig an der als Scheibe (2, 2', 2", 3, 3', 3") ausgebildeten Einlage befestigt ist.

3. Verfahren nach Anspruch 1 oder 2, dadurch gekennzeichnet, daß die Scheibe (2, 2', 2", 3, 3', 3") und die Haltevorrichtung einteilig gefertigt sind.

4. Verfahren nach einem der Ansprüche 1 bis 3, dadurch gekennzeichnet, daß die Haltevorrichtung als zylindrischer Stift (14,15) ausgebildet ist.

5. Verfahren nach einem der Ansprüche 1 bis 3, dadurch gekennzeichnet, daß die Haltevorrichtung kegelstumpfförmig ausgebildet (16, 17) und ihr verjüngtes Ende an der Scheibe (2,2', 2", 3,3', 3") befestigt ist.

## Revendications

1. Procédé pour insérer à la coulée des pièces rapportées dans une culasse (1, T, 1 "), par lequel des alésages (5, 5', 5") peuvent être pratiqués dans la culasse (1, 1', 1") et dans les pièces rapportées pour la réception des vis (4) de la culasse, par lequel chaque alésage du côté (4a) de la culasse présente la pièce rapportée et disposée à peu près de façon coaxiale à l'axe d'alésage, cette pièce rapportée étant constituée d'un matériau autre que celui de la culasse (1, 1', 1 ") et qui, lors de la coulée de la culasse (1, 1', 1") est entourée au moins partiellement par la culasse (1, 1', 1"), caractérisé en ce qu'un dispositif de maintien fixant la pièce rapportée dans une forme du moule s'étend en direction de l'alésage (5, 5', 5") à exécuter ultérieurement, et présente au moins dans une section partielle un diamètre qui est plus petit que le diamètre d'alésage, de sorte que le dispositif de maintien, lors de l'usinage ultérieur de la culasse, est complètement alésé.

2. Procédé selon la revendication 1, caractérisé en ce que le dispositif de maintien est fixé au milieu de la pièce rapportée réalisée sous forme de disque (2, 2', 2", 3, 3', 3").

3. Procédé selon les revendications 1 ou 2, caractérisé en ce que le disque (2, 2', 2", 3, 3', 3") et le dispositif de maintien sont usinés en une seule pièce.

4. Procédé selon l'une quelconque des revendications 1 à 3, caractérisé en ce que le dispositif de maintien est réalisé sous forme d'une broche cylindrique (14, 15).

5. Procédé selon l'une quelconque des revendications 1 à 3, caractérisé en ce que le dispositif de maintien (16, 17) est réalisé en forme de tronc de cône, et que son extrémité rétrécie est fixée au disque (2, 2', 2", 3, 3', 3").

## Claims

1. A method of casting-in inserts into a cylinder head (1, 1', 1"), in which holes (5, 5', 5") each serving to accommodate a respective cylinder head cap screw (4) are to be worked into the cylinder head (1, 1', 1") and into the inserts, in which each hole is provided with its respective insert, in which each insert is located at the respective hole's end facing the cap of the screw to be accommodated therein, is arranged substantially coaxially with the hole's axis, is made of a material different from that of the cylinder head (1, 1', 1"), and in which the cylinder head (1, 1', 1 "), when being cast, will be cast around at least a part of each insert, characterized in that holding devices, one for each insert and securing the latter in a moulding box, extend along the direction of the respective holes (5, 5', 5") to be bored subsequently, and in that at least a section of each holding device has a diameter smaller than that of the respective hole so that, when the cylinder head is machined thereafter, each device will completely be bored out.

2. A method according to claim 1, characterized in that the holding device is fastened centrally to the respective insert which is a disc (2,2', 2", 3,3', 3").

3. A method according to claim 1 or claim 2, characterized in that the disc (2, 2', 2", 3, 3', 3") and the respective holding device are made as a one-part component.

4. A method according to any of the claims 1 to 3, characterized in that the or each holding device is a cylindrical pin (14, 15).

5. A method according to any of the claims 1 to 3, characterized in that the or each holding device is shaped like a truncated cone and is fastened at its small end face to the respective disc (2, 2', 2", 3, 3' 3").
